# FASCICULE DE BREVET EUROPEEN

(11) **EP 0 951 711 B1**
(45) Date de publication et mention de la délivrance du brevet: **24.10.2001**
(21) Numéro de dépôt: 98902028.4
(22) Date de dépôt: 06.01.1998
(51) Int. Cl.: G09G 3/28

(54) **PROCEDE DE COMMANDE D'ADRESSAGE D'UN PANNEAU A PLASMA DE TYPE ALTERNATIF**
VERFAHREN ZUR ADRESSIERUNGSANSTEURUNG EINER WECHSELSTROMPLASMAANZEIGETAFEL
METHOD FOR CONTROLLING THE ADDRESSING OF AN AC PLASMA DISPLAY PANEL

(30) Priorité: 07.01.1997 FR 9700075
(43) Date de publication de la demande: 27.10.1999
(73) Titulaire: THOMSON multimedia, 92100 Boulogne Billancourt (FR)
(72) Inventeur: SALAVIN, Serge-Thomson-CSF S.C.P.I., F-94117 Arcueil Cedex (FR); ZORZAN, Philippe-Thomson-CSF S.C.P.I., F-94117 Arcueil Cedex (FR)
(74) Mandataire: Browaeys, Jean-Philippe
(86) Numéro de dépôt international: FR9800011
(87) Numéro de publication internationale: WO9831001

(56) Documents cités:
- EP-A- 0 149 381
- US-A- 4 665 345
- T.N. CRISCIMAGNA ET AL: "Write and Erase Waveforms for High Resolution AC Plasma Display Panels" CONFERENCE RECORD, 1980 BIENNIAL DISPLAY RESEARCH CONFERENCE, 21-23 OCTOBER 1980, PAGES 31-39, CHERRY HILL US, XP002038718

## Description

La présente invention concerne un procédé de commande d'adressage de panneau à plasma de type alternatif. Sa mise en oeuvre permet notamment, pour des composants utilisés à des opérations d'adressage, de réduire les performances nécessaires à ces composants et donc de réduire leur coût. L'invention concerne également un panneau à plasma fonctionnant suivant ce procédé.

Les panneaux à plasma ou écrans à plasma, appelés en abrégés "PAP" dans la suite de la description, sont des écrans de visualisation plats, qui utilisent l'émission de rayonnement dans le spectre visible ou ultra-violet à partir d'une décharge dans les gaz.

Les PAP sont constitués principalement en deux grandes familles, les PAP du type dit continu et les PAP du type dit alternatif. Les PAP du type alternatif, du fait de leur structure particulière, bénéficient dans leur fonctionnement d'un effet appelé "effet mémoire" qui les rend particulièrement aptes à constituer de grands écrans à grand nombre de cellules élémentaires, tant pour des applications professionnelles que grand public, telles par exemple que la télévision en couleurs à haute définition.

II existe différents types de PAP alternatif :
- par exemple les PAP qui utilisent seulement deux électrodes croisées pour définir une cellule et réaliser son adressage et son activation, comme décrit dans le brevet français 2 417 848 :

- ou encore les PAP alternatifs du type dit "à entretien coplanaire", connus notamment par le document de brevet européen EP-A-0135 382, dans lesquels chaque cellule est définie au croisement d'une paire d'électrodes dites d'entretien, avec une ou plusieurs autres électrodes utilisées plus particulièrement pour l'adressage des cellules.

Avec les PAP alternatifs, les fonctions d'adressage et celles visant à produire l'énergie lumineuse sont dissociées : la production de lumière résulte d'une application "en parallèle" à toutes les cellules, d'un signal en créneaux appelé "signal d'entretien".

Par contre, l'adressage des cellules exige de pouvoir commander chaque ligne et chaque colonne de cellules de manière individualisée. Les moyens électroniques servant à réaliser ces commandes individualisées sont relativement complexes et onéreux, ce qui est d'autant plus pénalisant que le marché des PAP s'oriente vers des panneaux de plus en plus grands.

Le fonctionnement d'un PAP alternatif est davantage expliqué ci-après en référence à la figure 1. Pour simplifier les explications, le schéma montré à la figure 1 est celui d'un PAP à deux électrodes croisées pour définir une cellule.

Le PAP comporte un écran 1 formé à l'aide d'un réseau d'électrodes Y1 à Y6 appelées "électrodes lignes"; croisé avec un second réseau d'électrodes X1 à X6 appelées électrodes colonnes. A chaque intersection d'électrodes ligne et colonne correspond une cellule C1 à C36. Ces cellules sont ainsi disposées suivant des lignes L1 à L6 et des colonnes CL1 à CL6. Dans l'exemple de la figure 1, seulement 6 électrodes de chaque type sont représentées, mais un PAP peut comporter 1000 ou plus électrodes lignes et autant d'électrodes colonnes définissant 1 million ou plus de cellules.

Chaque électrode ligne Y1 à Y6 est reliée à un étage de sortie ligne SY1 à SY6 d'un dispositif de gestion ligne 2, et chaque électrode colonne X1 à X6 est reliée à un étage de sortie colonne SX1 à SX6 d'un dispositif de gestion colonne 3. Les fonctionnements de ces deux dispositifs de gestion 2, 3 sont contrôlés par un dispositif de gestion d'image 4.

Le dispositif de gestion ligne 2 comporte :
- au moins un circuit appelé amplificateur d'entretien A1, produisant des signaux dits "signaux d'entretien" SE servant à l'activation des cellules C1 à C36 ; compte tenu de la puissance importante sous laquelle les signaux SE doivent éventuellement être délivrés, ils peuvent être fournis à l'aide d'un premier et d'un second amplificateur A1, A2 comme dans l'exemple montré ;
- il comporte également dans l'exemple non limitatif représenté, un premier et un second circuits de commande ligne 6, 7 (qui correspondent aux circuits appelés "driver ligne" par les spécialistes du domaine). Dans la représentation simplifiée montrée figure 1 du premier et du second circuits de commande ligne 6, 7, ces derniers comportent respectivement chacun trois étages de commutation M1 à M3 et M4 à M6 reliés chacun à l'entrée d'un étage de sortie ligne SY1 à SY3 et SY4 à SY6, de telle façon que le premier circuit 6 commande les trois premières électrodes lignes Y1 à Y3 et que le second circuit 7 commande les trois électrodes suivantes Y4 à Y6.

Chaque circuit de commande ligne 6, 7 est relié à l'un des amplificateurs A1, A2 dont il reçoit les signaux d'entretien SE, et il a pour fonction notamment : d'une part, de transmettre ces signaux SE de manière qu'ils soient appliqués simultanément à toutes les électrodes lignes Y1 à Y6 qu'il commande ; il a pour fonction d'autre part, pour la ou les électrodes sélectionnée(s) pour une opération d'adressage, de superposer aux signaux d'entretien SE soit une impulsion dite d'inscription IS soit une impulsion dite d'effacement lE, suivant le type d'adressage à réaliser.

Le dispositif de gestion colonnes 3 a notamment pour fonction d'appliquer aux électrodes colonne X1 à X6 un potentiel de référence, par rapport auquel des impulsions IM dites de masquage sont appliquées à certaines de ces électrodes au cours d'opérations d'adressage. A cette fin il dispose d'un circuit de commande colonnes 8, semblable par exemple aux circuits de commande ligne 6, 7, et comportant dans l'exemple, 6 étages de commutation M7 à M12 reliés chacun à un étage de sortie colonne SX1 à SX6, et qui sont chargés d'élaborer et de commuter les impulsions de masquage.

Dans un PAP, chaque cellule comporte un espace rempli de gaz. En appliquant une tension suffisante dite "tension d'allumage" VA entre les deux électrodes qui définissent une cellule donnée, on provoque une décharge électrique dans le gaz, et une émission de lumière par cette cellule. Dans un PAP alternatif, les électrodes sont recouvertes d'un matériau diélectrique. Par suite, à chaque décharge dans le gaz, des charges électriques s'accumulent sur le diélectrique au niveau des électrodes qui définissent une cellule dans laquelle se produit la décharge. Ces charges électriques subsistent après la décharge et constituent un champs électrique dit "champs de mémoire interne" propre à chaque cellule, et permettent, pour la cellule qui en possède, de provoquer une décharge avec l'application d'une tension inférieure à la tension d'allumage. Cet effet constitue "l'effet mémoire" déjà mentionné. Les cellules qui possèdent de telles charges sont dites à l'état "inscrit" ou "allumé". Les autres cellules exigent pour produire une décharge une tension égale à la tension d'allumage, elles sont dites à l'état "effacé" ou "éteint."

L'application des signaux d'entretien SE a pour effet d'activer les cellules C1 à C36 qui sont à l'état "inscrit" c'est à dire de provoquer des décharges dans ces cellules, sans modifier leur état ni l'état des cellules qui sont à l'état "effacé". Les cellules sont mises à l'état "inscrit" ou l'état "effacé" en fonction d'une image à afficher, par des opérations d'adressage réalisées souvent ligne par ligne, c'est à dire pour toutes les cellules C1 à C36 appartenant à une même ligne L1 à L6 (ou autrement dit, pour toutes les cellules définies le long d'une même électrode ligne Y1 à Y6), puis ensuite pour toutes les cellules d'une autre ligne.

La figure 2a représente des signaux d'entretien SE d'un type courant, destinés à être appliqués à toutes les électrodes lignes Y1 à Y6. Ils sont constitués par des créneaux de tension négatifs 9 et positifs 10 établis de part et d'autre d'un potentiel de référence V0 (qui est souvent le potentiel de la masse), et qui se succèdent avec des polarités opposées. ils varient entre un potentiel négatif V1 où ils présentent un palier dit négatif p-, et un potentiel positif V2 où ils présentent un palier dit positif p+. Ces potentiels négatif et positif V1, V2 ont par exemple une valeur de 150 volts, qui s'ajoute à la tension produite par le champs de mémoire interne, pour atteindre sensiblement la valeur de tension d'allumage VA. Suivant une forme courante, la transition de tension qui suit la fin d'un créneau 9 ; 10 peut conduire directement au début du créneau suivant, ou bien comme dans l'exemple montré : d'une part les créneaux négatifs 9 sont séparés du créneau positif 10 qui suit par un palier intermédiaire large 5, formé au niveau du potentiel de référence V0 et destiné à servir de base à une impulsion d'adressage ; et d'autre part, chaque créneau positif 10 est séparé du créneau négatif qui suit par un palier intermédiaire étroit 11, formé sur le potentiel de référence V0.

Le potentiel de référence V0 est appliqué aux électrodes colonnes X1 à X6, de façon que l'application de chacun des créneaux positifs et négatifs des signaux d'entretien SE aux électrodes lignes Y1 à Y6, développe aux bornes des cellules des tensions alternativement de signes opposés, lesquelles engendrent des décharges dites d'entretien dans toutes les cellules qui sont à l'état "inscrit".

La figure 2b représente la relation de phase entre les décharges d'entretien Id dans les cellules C1 à C36, et l'établissement des créneaux 9, 10. On voit que ces décharges se produisent à des instants td survenant un peu après chaque début des paliers négatifs et positifs p-, p+; en fait ces décharges surviennent quelques centaines de nanosecondes après l'établissement de ces paliers.

Les créneaux 9, 10 du signal d'entretien SE se succèdent avec une période P1, P2, P3, P4 (couramment de l'ordre de 20 microsecondes), durant laquelle s'effectue l'adressage de toutes les cellules définies par une électrode ligne sélectionnée (ou par plusieurs dans certains cas). Les opérations d'adressage sont exécutées par les circuits de commande ligne et colonne 6,7, qui a cet effet délivrent des signaux spécifiques. L'adressage consiste, pour le circuit de commande ligne 6, 7 et à l'aide notamment de celui des étages de commutation M1 à M6 correspondant à l'électrode ligne sélectionnée, à superposer au signal d'entretien SE appliqué à cette électrode, une impulsion d'effacement lE suivie d'une impulsion d'inscription IS.

Les figures 2c, 2d et 2e illustrent respectivement des opérations d'adressage effectuées sur les cellules des électrodes lignes Y1, Y2 et Y3, lesquelles électrodes sont commandées par le premier circuit de commande ligne 6.

En supposant que l'adressage de l'électrode ligne Y1 s'effectue durant une période P1 débutant à un instant t0 : le signal appliqué uniquement à cette électrode a pour fonction de mettre à l'état "effacé" toutes les cellules de cette électrode. A cet effet dans la forme d'adressage montrée à titre d'exemple, une impulsion d'adressage dite d'effacement IE, de polarité positive, est superposée à un instant t1 sur le palier intermédiaire large 5 (c'est à dire que la tension correspondant à l'amplitude de l'impulsion s'additionne algébriquement à la tension à laquelle elle est superposée et qui donc lui sert de base). Cette impulsion d'effacement IE peut présenter un temps de montée Tm relativement lent, et son amplitude V4 est telle que son sommet atteint une valeur V3 dite "tension d'effacement", un peu inférieure par exemple à la tension V2 des créneaux positifs 10. Un tel signal, appliqué sur l'électrode ligne Y1 alors que le potentiel de référence V0 est appliqué à toutes les électrodes colonnes, provoque un début de décharge dans les cellules qui sont à l'état "inscrit", et a pour effet d'absorber les charges électriques accumulées et donc de supprimer les champs de mémoire interne au niveau de toutes les cellules.

L'effacement peut être accompli aussi, à l'aide d'une impulsion d'effacement IE' (représentée en traits pointillés) superposée à l'instant t0 lors de l'établissement du créneau négatif 9, et dont la forme permet de conférer à ce temps d'établissement un temps long sans modifier son amplitude. Il est à noter que cet adressage est accompli sous l'action du premier étage de commutation M1, pour être appliqué uniquement à la première électrode ligne Y1.

Toutes les cellules de l'électrode Y1 sélectionnée étant effacées, la phase suivante consiste mettre à l'état "inscrit" " seulement la ou les cellules sélectionnées. A cette fin, une impulsion d'inscription IS est superposée au signal d'entretien SE à un instant t2, sur le palier positif p+. L'impulsion IS a une amplitude V5 telle que avec cette superposition, la tension résultante V2 + V5 atteint une valeur de tension dite d'inscription de valeur comparable à la tension d'allumage VA. Si à ce moment, le potentiel délivré par tous les étages de sortie colonne SX1 à SX6, c'est-à-dire le potentiel appliqué à toutes les électrodes colonnes X1 à X6, est celui du potentiel de référence V0, la différence de potentiel aux bornes des cellules C1 à C6 formées avec l'électrode ligne Y1 possède la valeur de la tension d'allumage VA : en conséquence des décharges se produisent dans toutes les cellules qui par suite bénéficient d'un champs de mémoire interne, et sont donc à l'état "inscrit".

Pour opérer la sélection des cellules, le dispositif de gestion d'électrode colonne 3 produit, à chaque impulsion d'inscription IS, une séquence de "masquage" qui consiste à appliquer à celles des électrodes colonnes X1 à X6 qui définissent une cellule devant rester à l'état "effacé", une impulsion de masquage IM en phase avec l'impulsion d'inscription IS, et dont la fonction est d'éviter que la différence de potentiel aux bornes de ces cellules n'atteigne la valeur d'allumage VA, et ainsi d'inhiber l'action de l'impulsion d'inscription IS.

La figure 2f représente une impulsion de masquage IM délivrée sur la deuxième électrode colonne X2, à l'instant t2 c'est à dire en phase avec l'impulsion d'inscription IS appliquée à la première électrode ligne Y1. L'impulsion de masquage IM est positive, et sa présence à cet instant fait que, à la fin du cycle d'adressage sur la première électrode ligne Y1, la cellule C2 conserve un état "effacé".

La figure 2d illustre l'adressage effectué sur la deuxième électrode ligne Y2 (à l'aide du second étage de commutation M2), durant une deuxième période P2 qui suit la première période P1. Comme dans le cas précédent, l'adressage débute par un effacement de toutes les cellules (C7 à C12 dans le cas présent) à l'aide d'une impulsion d'effacement lE, superposée à un palier intermédiaire large 5 à un instant t3, et cela uniquement pour la deuxième électrode ligne Y2. Ensuite à un instant t4, une impulsion d'inscription IS est superposée au palier positif 10 et produit la mise à l'état "inscrit" de toutes les cellules de cette ligne pour lesquelles aucune impulsion de masquage IM n'est appliquée sur l'électrode colonne X1 à X6 correspondante. Il est à noter qu'aucune impulsion de masquage (figure 2f) n'étant appliqué sur la deuxième électrode colonne X2 à l'instant t4, la cellule C8 est mise à l'état "inscrit".

La figure 2e montre les adressages effectués sur la troisième électrode ligne Y3 (à l'aide du troisième étage de commutation M3), durant une troisième période P3 qui suit la deuxième P2. A un instant t5, une impulsion d'effacement IE est superposée au palier intermédiaire large pl. Ensuite à un instant t6, une impulsion d'inscription IS est superposée au palier positif p+. L'adressage (non représenté) sur les électrodes lignes Y4, Y5, Y6 s'effectue ensuite d'une même façon, en commençant par celui de l'électrode Y4 qui s'effectue durant la période P4.

Les opérations d'adressage décrites ci-dessus sont de deux types : l'adressage qui consiste à mettre dans un même état "effacé" toutes les cellules d'une même électrode ligne sans distinction, est du type "adressage semi-sélectif", et celui qui consiste à mettre des cellules sélectionnées à l'état "Inscrit" est du type "adressage sélectif " Mais des adressages semi-sélectif et sélectif peuvent consister également, à mettre toutes les cellules d'une même ligne à l'état Inscrit" pour le "semi-sélectif" et à l'état "effacé" certaines cellules sélectionnées, pour ce qui est du "sélectif.
Ces explications sur le fonctionnement d'un PAP alternatif mettent en évidence l'importance, le grand nombre et la complexité des fonctions remplies par un circuit de commande ligne ou colonne 6, 7 ou 8. Pour assurer toutes ces fonctions , ces circuits de commande sont eux-mêmes des composants électroniques complexes. Leur fabrication fait appel à des technologies d'autant plus sophistiquées et coûteuses que les performances exigées pour ces composants sont élevées.

Parmi les caractéristiques techniques que doivent présenter ces circuits de commande, l'obtention de celles qui sont relatives à leur capacité de délivrer des impulsions de tension élevée sont d'un coût particulièrement important. Ceci est encore plus prononcé en ce qui concerne leur possibilité de délivrer, simultanément sur leurs différentes sorties, des signaux présentant de fortes différences de tensions, comme c'est le cas dans les opérations d'adressage, aussi bien pour les circuits de commande ligne 6, 7 qui délivrent des impulsions d'adressage lE, IS, que pour le circuit de commande colonne délivrant des impulsons de masquage IM.

Il est à remarquer que les circuits de commande lignes 6, 7 doivent présenter des caractéristiques techniques beaucoup plus performantes pour délivrer les impulsions d'adressage IS, lE, que pour délivrer les signaux d'entretien SE. En effet, ces derniers sont appliqués en permanence à toutes les électrodes Y1 à Y6, ils n'ont pas à être ni sélectionnés ni commutés, ils sont élaborés par les amplificateurs A1, A2 et ne font que passer par les étages de commutation M1 à M6. Les impulsions d'adressage au contraire, utilisent différents circuits électroniques complexes pour être construits, sélectionnés, commutés et superposés aux signaux d'entretien avec le synchronisme et la vitesse qui conviennent, ainsi qu'avec une puissance suffisante pour éventuellement engendrer des décharges simultanément dans un grand nombre de cellules.

L'importance du problème soulevé par le coût de ces circuits de commande tend encore à augmenter, par suite notamment des applications de plus en plus larges des PAP à l'affichage d'images de grandes dimensions en couleurs, car la production des couleurs demande des mélanges gazeux ayant des tensions d'allumage VA plus élevées.

L'un des buts de la présente invention est de permettre l'utilisation dans les PAP alternatifs, de circuits de commandes ligne et/ou de commande colonne présentant le plus faible coût.

Un autre but de l'invention est de réduire la consommation dite capacitive des PAP alternatifs. Les capacités présentées par les différents éléments tels que par exemple, les pistes qui constituent les électrodes, les différentes connexions, et les capacités propres aux circuits électroniques, forment une capacité globale relativement importante, consommatrice de courants alternatifs. La puissance capacitive PC dissipée par une impulsion d'adressage s'exprime par la relation :

PC = C. Vi². F ; où C est la capacité vue par l'impulsion, Vi est la valeur de la tension de l'impulsion d'adressage, F est la fréquence d'adressage. Cette relation montre notamment que cette puissance capacitive varie avec le carré de l'amplitude de l'impulsion.

Pour atteindre les buts ci-dessus cités, l'invention propose de faire les adressages sélectifs et/ou semi-sélectifs d'une façon qui permet de réduire l'amplitude des impulsions d'adressage distribuées par les circuits de commande 6, 7, 8.

L'invention concerne un procédé de commande d'adressage d'un panneau à plasma alternatif comportant au moins un réseau d'électrodes dites "lignes", croisé avec au moins un réseau d'électrodes dites colonnes, des cellules étant formées aux intersections des électrodes lignes et colonnes, ledit procédé consistant à appliquer à toutes les électrodes lignes des signaux d'entretien formés d'une succession de créneaux ayant une période donnée et établis par rapport à un potentiel de référence appliqué aux électrodes colonnes, chaque période pouvant constituer un cycle d'adressage comportant au moins un adressage du type semi-sélectif et au moins un adressage du type sélectif, chaque type d'adressage consistant à appliquer à au moins une électrodes ligne sélectionnée, une impulsion dite d'adressage dont la tension s'ajoute à une tension dite de ligne déjà présente sur cette électrode, en vue d'appliquer aux bornes de cellules formées par cette électrode sélectionnée une tension dite d'adressage de valeur donnée correspondant à l'adressage à effectuer, le procédé étant caractérisé en ce que pour au moins l'un des deux types d'adressage, l'impulsion d'adressage a une amplitude inférieure à celle qui convient à obtenir la tension d'adressage requise, et en ce que pour obtenir ladite tension d'adressage, il consiste en outre soit à modifier le potentiel de référence appliqué aux électrodes colonnes, soit à modifier la tension de ligne déjà présente sur l'électrodes ligne sélectionnée quand l'impulsion d'adressage est appliquée, ou bien encore à modifier cette dernière tension de ligne ainsi que le potentiel de référence appliqué aux électrodes colonnes.

Le procédé selon l'invention consiste à superposer aux signaux d'entretien durant une période de ces derniers, au moins un palier de tension dit palier supplémentaire de manière à constituer une base de tension dite base d'adressage sur laquelle est superposée au moins une impulsion d'adressage.

Les signaux étant formés de créneaux négatifs et positifs, le procédé selon l'invention consiste à former une base de tension d'adressage d'inscription avec un créneau et de superposer sur cette base d'adressage une impulsion d'adressage consistant en une impulsion dite d'inscription.

Le procédé consiste à établir entre deux créneaux consécutifs, un palier intermédiaire ayant une tension inférieure à la tension des créneaux et à ajouter audit palier intermédiaire un palier supplémentaire afin de constituer une base d'adressage d'effacement puis à superposer à cette base d'effacement, une impulsion d'adressage consistant en une impulsion d'effacement.

Le palier intermédiaire est à la même tension que le potentiel de référence.

Les paliers supplémentaires ajoutés sur des créneaux sont superposés à ces derniers après un instant où survient une décharge dite d'entretien.

Les paliers supplémentaires formés sur des créneaux sont supprimés sensiblement à la fin de ces créneaux.

Les paliers supplémentaires formés sur des créneaux englobent la totalité d'une ou des impulsions d'adressage d'une électrode ligne de sélectionnée.

Les paliers supplémentaires servant à constituer une base d'effacement ont une amplitude égale ou supérieure à la différence entre une tension dite d'effacement et l'amplitude des impuisions d'effacement.

Les paliers supplémentaires servant à constituer une base d'inscription, ont une amplitude égale ou supérieure à la différence entre une tension dite d'inscription et une valeur de tension formée par la somme de la tension d'un créneau positif et de l'amplitude d'une impulsion d'inscription.

L'invention concerne aussi le panneau à plasma de type alternatif de la revendication 23.

L'invention sera mieux comprise et d'autre avantages qu'elle procure apparaîtrons à la lecture de la description qui suit de certains de ses modes de réalisation, description faite à titre d'exemple non limitatif en référence aux figures annexées, parmi lesquelles:
- la figure 1 déjà décrite, montre schématiquement un PAP auquel peut s'appliquer le procédé de l'invention ;
- les figures 2a à 2f déjà décrite, représentent des signaux appliqués suivant un procédé connu, à des électrodes du PAP de la figure 1;
- la figure 3 représente un PAP alternatif mettant en oeuvre le procédé;
- les figures 4a à 4j représentent des signaux appliqués aux électrodes du PAP de la figure 3 conformément au procédé de l'invention;
- la figure 5 représente des signaux d'entretien dans le cas d'un adressage du type dit multiple ;
- les figures 6a, 6b, 6c illustrent une version de l'invention consistant à modifier un potentiel appliqué à des électrodes colonnes ;
- la figure 7 illustre le fonctionnement d'un circuit de commande.

La figure 3 représente un PAP semblable à celui montré à la figure 1 sauf en ce qui concerne ses amplificateurs d'entretien A1', A2', qui comportent des moyens permettant la mise en oeuvre du procédé de l'invention.

Chaque amplificateur A1', A2' comporte un générateur d'entretien 12, 14 en lui-même classique, produisant les signaux d'entretien SE, et par rapport aux amplificateurs A1, A2 de la figure 1, ils comportent en plus un circuit dit "de superposition" 15 coopérant avec le générateur d'entretien pour superposer aux signaux d'entretien SE, à des instants donnés, des signaux de tension appelés "paliers supplémentaires" PS. Un générateur d'entretien 12, 14 peut comporter par exemple une première et une deuxième source de tension 25, 16 respectivement négative et positive, dont une polarité est au potentiel de référence V0 ou masse dans l'exemple, et dont l'autre polarité délivre la tension négative V1 (tension des créneaux négatifs 9) pour la source 25, et délivre la tension positive V2 (tension des créneaux psitifs 10) pour la source 16. Le signal d'entretien SE délivré en sortie 17 d'un amplificateur A1', A2', résuite d'une commutation d'un de ces trois potentiel sur cette sortie 17 ; cette commutation est accomplie à l'aide de trois éléments de commutation symbolisés sur la figure par des interrupteurs I1, I2, I3 commutant respectivement le potentiel négatif V1, le potentiel positif V2, et celui de la masse.

Dans l'exemple non limitatif décrit où les paliers supplémentaires ci-dessus cités sont positifs, le circuit de superposition 15 comporte une troisième et une quatrième sources de tension 18, 26 ayant une polarité reliée à la masse ; l'autre polarité de la troisième et de la quatrième source délivrent respectivement une tension positive V7 et une tension positive V6 qui correspond à l'amplitude d'au moins un des paliers supplémentaires. La tension V7 est égale à la somme de la tension positive V2 et de la tension positive V6 des paliers supplémentaire. Les tensions V6, V7 peuvent être appliquées à la sortie 17 de l'amplificateur A1', A2' à l'aide respectivement d'un quatrième et cinquième éléments de commutation ou interrupteurs I4, 15. Une diode 19 disposée entre la sortie 17 et la quatrième source de tension 16, évite toute circulation de courant dans cette dernière due à l'application de la tension V7. Bien entendu un fonctionnement semblable réalisé avec notamment des sources de tension 18, 26 négatives, permettrait de superposer des paliers supplémentaires de polarité négative.

Les figures 4a et 4g à 4j montrent des signaux destinés à être appliqués aux électrodes lignes Y1 à Y6 du PAP représenté à la figure 3, afin de faire fonctionner ce dernier conformément à l'invention. Ces signaux comprennent des signaux d'entretien SE et des impulsions d'effacement et d'inscription IE, IS, et leur forme diffère de celle des signaux de l'art connu montrés aux figures 2a, 2c, 2d, 2e en ce que, suivant une caractéristique de l'invention, ils comportent en plus les paliers supplémentaires PS1, PS2 cités plus haut.

Les paliers supplémentaires sont superposés aux signaux d'entretien SE, et la tension qui résulte de cette première superposition forme une base de tension dite base d'adressage sur laquelle les impulsions d'adressage IE, IS sont elles-mêmes superposées. Les signaux d'entretien SE sont constitués comme ceux montrés figure 2a, par une succession de créneaux négatifs et positifs 9, 10, 9', 10' séparés par des paliers intermédiaires 5, 5' ; ils sont établis avec une période P1 à P4 et par rapport à un potentiel de référence V0 lui-même appliqué aux électrodes colonnes X1 à X6. Les paliers supplémentaires PS1, PS2 englobent la totalité de ou des impulsions d'adressage d'une électrode ligne sélectionnée.

La figure 4a représente un cycle d'adressage accompli sur les cellules formées par la première électrode ligne Y1, durant une période P1. Dans l'exemple non limitatif décrit, les paliers supplémentaire PS1, PS2 sont positifs, ils correspondent respectivement à une opération d'effacement et à une opération d'inscription. Le premier palier supplémentaire PS1 est superposé aux signaux d'entretien SE sur un palier intermédiaire large 5. Il a une tension inférieure en valeur absolue à la tension V1, V2 des créneaux. Dans l'exemple décrit, les paliers intermédiaires larges 5 étant au potentiel de référence V0, c'est uniquement la- tension V6 du premier palier supplémentaire PS1 qui sert de base d'effacement b1 à l'impulsion d'effacement IE. Cette tension V6 a une valeur par exemple de 50 volts ; en supposant que la tension V4 d'effacement soit de l'ordre de 120 volts, soit un peu inférieure à celles V1, V2 des créneaux négatifs et positifs 9, 10 (de l'ordre de 150 volts), quand l'impulsion d'effacement lE est appliquée et superposée à ladite base b1, il suffit que son amplitude V3 soit de l'ordre de 70 à 80 volts pour que la tension d'effacement V4 soit obtenue, et que l'effacement soit réalisé. Le palier intermédiaire 5 servant à former la base d'effacement b1 est établi entre un créneau négatif 9 suivi d'un créneau positif 10.

Le second palier PS2 est superposé sur le créneau positif 10. Sa tension V6 est dans l'exemple sensiblement la même que celle du premier palier supplémentaire (il est possible bien entendu de donner si nécessaire des valeurs différentes aux deux paliers supplémentaires) et s'ajoute à la tension V2 de ce créneau, pour constituer une deuxième base de tension b2 destinée à recevoir l'impulsion d'inscription IS. En supposant que la différence de potentiel ou tension d'inscription VA nécessaire à l'inscription des cellules soit de l'ordre par exemple 270 volts, et que la tension des paliers supplémentaires PS1, PS2 soit de l'ordre de 50 volts, quand l'impulsion d'inscription IS est superposée à ladite deuxième base de tension b2, il suffit qu'elle ait une amplitude V5 de l'ordre de 70 volts pour que soit obtenue la tension VA d'inscription c'est à dire d'allumage.

Pour ce qui est du premier palier PS1, il est appliqué largement après l'instant td1 de la décharge d'entretien due à l'établissement d'un palier négatif p-, et il s'achève avant le début du palier positif p+ qui suit et donc avant l'instant td2 de la décharge qui suit. Bien entendu, il convient que son amplitude V6 reste suffisamment inférieure à la tension des signaux d'entretien SE, pour ne pas engendrer elle-même de décharge (compte tenu notamment des dispersions dans les caractéristiques présentées par les cellules).

Le second palier PS2 est superposé au créneau positif 10, après l'instant td2 où se produit une décharge d'entretien, et sa présence n'affecte donc en rien les conditions de cette décharge. Il convient bien entendu que son amplitude reste limitée à une valeur telle que , ajoutée à la tension V2 du créneau 10, la tension résultante reste inférieure à celle qui est susceptible de provoquer des décharges du type des décharges d'inscription. Dans l'exemple non limitatif représenté, le second palier supplémentaire PS2 se termine en phase avec la fin du créneau 10 : par suite la transition de tension qui suit et qui conduit au potentiel de référence V0 a une amplitude plus grande que celle qu'elle aurait en l'absence du second palier supplémentaire PS2, mais qui n'a que peu d'influence sur la décharge d'entretien survenant à l'instant td4 qui suit , car cette décharge est provoquée par la différence de potentiel engendrée avec l'établissement du créneau négatif 9 appartenant à la période suivante P2 . On voit que dans ces conditions, la superposition sur les signaux d'entretien SE du premier ou du second palier supplémentaire PS1, PS2 ou de ces deux paliers PS1, PS2 ne peut affecter de manière significative les décharges d'entretien.

Au lieu que les paliers supplémentaires PS1, PS2 et que les impulsions d'inscription IS et d'effacement IE soient positifs ils peuvent être négatifs comme l'illustre schématiquement la figure 4j pour l'adressage de l'électrode ligne Y1, Le premier palier supplémentaire PS1 négatif pourrait s'ajouter à un palier intermédiaire large 5' conduisant à un créneau négatif 9' du signal d'entretien SE. Une impulsion d'effacement IE négative s'ajouterait au premier palier supplémentaire PS1. Le palier intermédiaire 5' servant à former une base d'effacement serait établi entre un créneau positif 10', suivi d'un créneau négatif 9' du signal d'entretien SE. Le second palier supplémentaire PS2 négatif serait superposé à un créneau négatif 9' du signal d'entretien SE. Il constituerait une base de tension b2 à laquelle s'ajouterait l'impulsion d'inscription IS également négative.

Les figures 4b, 4c, 4d, 4e, 4f à lire avec la figure 4a, montrent respectivement l'action des premier, deuxième, troisième, quatrième et cinquième interrupteurs I1, I2, I3, I4 et I5 et illustrent le fonctionnement d'un générateur de signaux 12 coopérant avec son circuit de superposition 15, pour produire pendant la première période P1, les signaux d'entretien SE avec paliers supplémentaires superposés.

Avec le début de la période P1, le premier interrupteur I1 est "fermé" (les autres interrupteurs sont "ouverts") et applique la tension négative V1 qui correspond au palier négatif p-. A la fin du palier p-, le premier interrupteur I1 passe à l'état "ouvert" et le quatrième interrupteur I4 passe à l'état 'fermé, ce qui détermine le palier intermédiaire large 5, avec premier palier supplémentaire PS1 superposé. A la fin du palier large 5, l'interrupteur 14 passe à l'état "ouvert" et le deuxième interrupteur I2 est fermé et applique la tension V2 correspondant au palier positif p+ du créneau positif 10. Le deuxième interrupteur 12 conserve son état "fermé" jusque après l'instant td2 où se produit une décharge d'entretien, puis il est ouvert et c'est le cinquième interrupteur 15 qui passe à l'état fermé et applique la tension V7 correspondant au second palier supplémentaire PS2. A la fin du créneau positif 10, le cinquième interrupteur 15 est ouvert et le troisième interrupteur I3 passe à l'état fermé et applique le potentiel de la masse ; ceci correspond à établir le palier intermédiaire étroit 11 jusqu'au début du créneau négatif 9 qui suit et qui appartient à une période P2 suivante.

Les paliers supplémentaires PS1, PS2 peuvent être élaborés et superposés aux signaux d'entretien de différentes manières. Par exemple, ceci peut être réalisé de manière simple dans chacun des générateurs d'entretien 12, 14 de façon que ces paliers supplémentaires PS1, PS2 soient appliqués simultanément et en permanence, à toutes les électrodes lignes Y1 à Y6 du PAP, ou bien encore de façon que ces paliers supplémentaires soient appliqués uniquement à celles des électrodes lignes reliées à un circuit de commande ligne 6, 7 en train de réaliser un adressage. Cette dernière méthode correspond à l'exemple représenté à l'aide des figures 4a et 4g à 4i, qui illustrent le fait que, d'une part les signaux d'entretien SE distribués aux électrodes lignes Y1, Y2, Y3 (toutes reliées au premier circuit de commande ligne 6) possèdent des paliers supplémentaires PS1, PS2, et d'autre part que les signaux d'entretien SE appliqués aux électrodes lignes Y4, Y5, Y6 (toutes reliées au second circuit de commande ligne 7, et dont aucune n'est en cours d'adressage) ne possèdent pas ces paliers jusqu'à l'arrivée de la quantième période P4.

Les adressages sur les électrodes lignes Y2, Y3 (illustrés aux figures 4h, 4g) s'effectuent respectivement durant les périodes P2, P3, à l'aide des paliers supplémentaires et des impulsions d'effacement et d'inscription lE, IS comme ci-dessus expliqué.

La figure 4i représente l'adressage effectué à la période P4 qui suit, sur la quatrième électrode ligne Y4 qui elle dépend du second circuit de commande ligne 7. Dans l'exemple non limitatif représenté, la période P4 est celle à partir de laquelle cesse la superposition des paliers supplémentaires PS1, PS2 sur les signaux d'entretien SE distribués aux électrodes Y1 à Y3, et où par contre cette superposition débute sur les signaux SE distribués aux électrodes Y4 à Y6. L'adressage sur l'électrode ligne Y4 ainsi que ceux (non représentés) effectués ensuite à des périodes qui suivent sur les électrodes Y5, Y6, s'effectuent d'une même façon qu'expliquée ci-dessus, par superposition de paliers supplémentaires et d'impulsions d'effacement et d'inscription IE, IS.

Un tel fonctionnement permet donc, par rapport à l'art connu : d'utiliser des circuits de commande ligne moins performants, d'une part du fait de la réduction des amplitudes des impulsions d'adressage IS, lE, et d'autre part du fait que les paliers supplémentaires PS1, PS2 qui compensent cette réduction d'amplitude, passent par les circuits de commande ligne 6, 7 par une même voie que les signaux d'entretien SE.

Ce fonctionnement permet en outre, par la superposition des impulsions d'effacement et d'inscription lE, IS sur des paliers supplémentaires PS1, PS2 déjà établis, ainsi que par la réduction de l'amplitude de ces impulsions, de réduire la consommation capacitive due à l'application de ces impulsions. Cette réduction de la consommation capacitive est particulièrement affirmée quand la fréquence d'adressage est très élevée, notamment dans les adressages du type dit "à impulsions multiples", dans lesquels on peut trouver un grand nombre d'impulsions d'adressage sélectif (le plus souvent en inscription) sur un même créneau. En conséquence, le procédé de l'invention permet de réduire l'amplitude d'un grand nombre de ces impulsions par la superposition d'un unique palier supplémentaire.

La figure 5 représente la forme des signaux d'entretien SE' pour un tel cas d'adressage "à impulsions multiples". Dans l'exemple de la figure 5, une période P'1 des signaux SE' permettant d'effectuer un cycle d'adressage, débute par un créneau négatif 9, suivi d'un créneau positif 10a dont il est séparé par un palier intermédiaire large 5 formé au niveau du potentiel de référence V0 ; ce créneau positif 10a est suivi par un palier intermédiaire étroit 11 précédant un autre créneau négatif 9 qui lui même est suivi par un palier étroit 11; on trouve ensuite un créneau positif étroit 10b, puis enfin un palier intermédiaire étroit 11 qui précède un créneau négatif d'une période suivante P2'. Il est à noter que les derniers créneaux négatif et positif 9, 10b ayant pour unique fonction de provoquer des décharges d'entretien , il ne leur est pas superposé de palier supplémentaire.

Dans l'exemple représenté, le créneau négatif 9 a une durée T1, très inférieure à la durée T2 du créneau positif 10a, durée T2 qui correspond au temps nécessaire à réaliser l'adressage sélectif des cellules formées le long de plusieurs électrodes lignes généralement commandées par un même circuit de commande ligne, comme c'est le cas par exemple des groupes d'électrodes lignes Y1 à Y3 et Y4 à Y6 commandés respectivement par les circuits de commande 6, 7.

Il est à noter que l'on trouve couramment des circuits de commande du type des circuits 6, 7, ayant plusieurs sorties reliées chacune à une électrode ligne.

Chacun de ces circuits de commande peut avoir par exemple 32, 40, 64 voire 128 sorties.

Il faut prévoir autant de sorties que le nombre n d'électrodes ligne. Ces circuits de commande permettent :
- d'une part, d'appliquer à une ou simultanément à plusieurs électrodes sélectionnées ou aux n électrodes, par exemple une impulsion d'effacement IE qui peut dans l'art connu, être superposée directement à un palier intermédiaire large 5, afin de réaliser simultanément l'effacement de toutes les cellules de toutes les électrodes auxquelles elle est appliquée ;
- d'autre part, recevant une suite d'impulsions d'inscriptions IS1, lS2 , IS3,..., ISn, ces circuits de commande disposent des moyens qui leur permettent de distribuer chaque impulsion d'inscription à une électrode ligne, électrode par électrode; ces impulsions d'inscription sont chacune superposées sur un même créneau positif des signaux SE, à des instants différents le long de ce créneau. L'inscription des cellules des n électrodes lignes peut ainsi être accomplie à l'aide d'un unique créneau 10a, avec une grande vitesse.

Cette organisation suivant l'art connu est illustrée figure 5 dans laquelle en plus, et suivant l'invention, on trouve au moins un palier supplémentaire servant pour l'impulsion- d'effacement IE, et/ou pour les impulsions d'inscription IS1 à ISn. Dans l'exemple représenté, sur le palier intermédiaire large 5 que comporte la période P'1, est superposé un premier palier supplémentaire PS1', ayant par exemple une même forme et une même valeur que celles du premier palier PS1 montré à la figure 4a (en supposant que les créneaux des signaux d'entretien SE de la figure 4a ont une même valeur V1, V2 que ceux des signaux SE' de la figure 5). A la base b1" constituée par ce palier supplémentaire, peut donc être superposée une impulsion d'effacement IE (symbolisée sur la figure 5 en traits pointillés) ayant une même valeur que celle de la figure 4a, afin de réaliser l'effacement.

Un second palier supplémentaire PS2' est superposé sur le premier créneau positif 10a, après l'instant td où se produit la décharge d'entretien produite par l'établissement de ce créneau. Ce second palier supplémentaire PS2' dure jusqu'à la fin du créneau positif 10a, et sa valeur de tension peut être la même que celle du second palier supplémentaire PS2 montré à la figure 4a. Des inscriptions peuvent donc être obtenues en superposant des impulsions d'inscription IS1, IS2,..., ISn, à la base de tension b2' résultant des tensions de ce palier supplémentaire PS2' et du créneau positif 10a, et en distribuant ces signaux aux électrodes lignes comme ci-dessus expliqué.

Il est également envisageable dans le cas d'adressage "à impulsions multiples" que les paliers supplémentaires PS1, PS2 soient négatifs et qu'ils s'ajoutent respectivement à un palier intermédiaire et à un créneau négatif du signal d'entretien. Une impulsion d'effacement négative s'ajouterait au premier palier supplémentaire PS1 et plusieurs impulsions d'inscriptions s'ajouteraient au second palier supplémentaire PS2.

Les figures 6a, 6b, 6c, représentent une autre manière de compenser la réduction d'amplitude des impulsions d'inscription et d'effacement, manière qui consiste à modifier la tension appliquée aux électrodes colonnes X1 à X6, ou au moins à celles de ces électrodes qui définissent une cellule adressée.

La figure 6a représente une période P'1 de signaux d'entretien SE' semblables à ceux de la figure 5 (c'est-à-dire permettant un adressage du type "adressage multiple"), période qui illustre une séquence d'adressage effectuée suivant cette nouvelle version du procédé de l'invention. Ces signaux comportent un créneau négatif 9 et un créneau positif 10a séparés par un palier intermédiaire large 5. Ce palier 5 et ce créneau 10a sont destinés à recevoir respectivement, une impulsion d'effacement IE et des impulsions d'inscription IS1, IS2, sans superposition préalable de paliers supplémentaires.

La figure 6b représente des variations d'une tension VX appliquée à une électrode colonne, la deuxième électrode X2 par exemple (exemple qui vaut pour toutes les autres électrodes colonnes X1 à X6) ; ces variations sont dues à des signaux constitués d'une part, par des impulsions de masquage IM (qui s'opposent à l'exécution d'un adressage), et d'autre part par des impulsions ou créneaux dits "de confirmation"30, 31 qui au contraire favorisent l'exécution de l'adressage. En l'absence de ces impulsions, la tension VX appliquée par la sortie SX2 à l'électrode X2 a une valeur VX0 correspondant au potentiel de référence V0.

Quand l'impulsion d'effacement IE est superposée au palier large 5, la tension résultante atteint une valeur V3 (de 80 volts par exemple) inférieure à celle de la tension V4 (de l'ordre de 120 volts) nécessitée pour accomplir l'effacement. La différence V4 - V3 est alors compensée par la tension VX appliquée à l'électrode X2 ; dans ce but, un créneau négatif formant une impulsion de confirmation d'effacement 30 ayant une amplitude Vce (de l'ordre de 40 volts par exemple), est alors appliqué (en phase avec l'impulsion d'effacement IE), faisant passer la tension VX à une valeur -VX. Ceci a pour effet d'augmenter la différence de potentiel appliquée aux bornes des cellules à "effacer" jusqu'à lui faire atteindre la valeur de la tension d'effacement V4. La tension de colonne VX recouvre ensuite la valeur du potentiel de référence V0 jusqu'à la phase d'inscription, ou au moins jusqu'à après l'instant td où se produit une décharge d'entretien.

Les impulsions de confirmation ont une amplitude égale ou supérieure à une différence entre la tension d'adressage et la tension qui sur l'électrode ligne sélectionnée résulte de l'impulsion d'adressage

En supposant d'une part que cette phase d'inscription comprenne une première et une seconde impulsion d'inscription IS1, IS2 consécutives (appliquées à des électrodes lignes différentes), ayant une amplitude V5 telle que superposées au créneau positif 10a, la tension résultante V2+V5 soit inférieure à la valeur VA nécessaire à l'inscription ; en supposant d'autre part qu'une cellule définie par la deuxième électrode colonne X2 doive être mise à l'état inscrit par la première impulsion IS1, un créneau négatif 31 constituant une impulsion de confirmation d'inscription ayant une amplitude Vci (de l'ordre par exemple de 40 volts), est alors appliqué à la deuxième électrode X2 (en phase avec la première impulsion d'inscription IS1). Par suite la tension VX sur cette colonne passe à la valeur négative -VX, et cette variation de la tension VX augmente la différence de potentiel appliquée à la cellule jusqu'à lui faire atteindre la valeur VA nécessaire aux inscriptions.

En supposant enfin qu'une autre cellule définie par la deuxième électrode colonne X2, doive conserver un état "effacé" malgré l'application de la seconde impulsion d'inscription IS2 : il suffit d'appliquer à l'électrode colonne X2 (en phase avec la seconde impulsion d'inscription), un créneau positif par rapport au potentiel V0 (de l'ordre de 40 volts), pour faire passer la tension VX sur l'électrode colonne a une valeur positive +VX et constituer une impulsion de masquage IM1.

Le fonctionnement décrit en référence à la figure 6b demande que des moyens de commutation et /ou de superposition d'impulsion du circuit de commande colonne 8, soient organisés pour lui permettre de délivrer en sortie SX1 à SX6 des impulsions positives et négatives par rapport à un point milieu (la masse par exemple).

La figure 7 représente schématiquement une telle organisation, dans laquelle la fermeture d'un premier ou d'un deuxième ou d'un troisième élément interrupteur I'1, I'2, I'3, provoque respectivement l'application à une électrode colonne X1 à X6, de la masse, de la tension négative -VX, de la tension positive +VX. Dans l'exemple non limitatif décrit, la masse constitue ici le potentiel de référence par rapport auquel les tensions des signaux d'entretien sont alternativement positifs et négatifs, mais constitue aussi la tension de référence V0'1 propre au fonctionnement des éléments du circuit de commande colonne 8 , et par rapport à laquelle sont délivrées les impulsions 30, 31 et IM1.

La figure 6c illustre une autre méthode pour réaliser une même séquence d'adressage que celle de la figure 6b avec des impulsions d'adressage IE, IS1, IS2 d'amplitude réduite, qui permet d'utiliser les sorties du circuit de commande colonne 8 d'une manière qui est plus en rapport avec ses possibilités les plus courantes, et dans laquelle la tension de référence V0'1 propre au circuit de commande 8 est toujours négative par rapport aux impulsions 30, 31, IM1 délivrées.

Avant que ne débute le palier intermédiaire large 5 sur lequel est appliquée l'impulsion d'effacement lE (fig. 6a), la tension VX sur l'électrode colonne X2 possède la valeur VX0 correspondant au potentiel de référence V0, mais qui correspond aussi à la première tension de référence V0'1 propre au fonctionnement du circuit de commande colonne 8. Quand survient le palier intermédiaire large 5, le créneau ou impulsion de confirmation 30 qui est constitué sur la tension VX résulte d'un changement de tension de référence propre au circuit de commande : en effet, par le jeu d'une commutation (non représentée, à la portée de tout spécialiste du domaine), on substitue à la première tension de référence V0'1 propre au circuit 8, une seconde tension de référence V0'2 négative par rapport à la première et qui correspond à la valeur de la tension négative -VX. Cette seconde tension de référence V0'2 est conservée jusqu'au début du créneau positif 10a qui suit, à partir duquel elle est remplacée par la première tension de référence V0'1, pour réaliser la fin de l'impulsion de confirmation d'effacement 30 avant l'instant td d'une décharge d'entretien et ne pas risquer de modifier les conditions de celle-ci. La confirmation d'effacement est ainsi en quelque sorte intégrée à la tension de référence.

Après cet instant td d'une décharge, et en phase ou avant l'application de la première impulsion d'inscription IS1, la seconde tension de référence V0'2 est à nouveau substituée à la première afin de produire l'impulsion de confirmation d'inscription 31. La première tension de référence V0'1 remplace ensuite la seconde tension de référence V0'2 pour former la fin de cette confirmation d'inscription. Puis, avant ou en phase avec la seconde impulsion d'inscription IS2, une impulsion positive est appliquée par rapport à la valeur VX0 qui représente le potentiel de référence V0 ainsi que la première tension de référence propre au circuit 8, impulsion positive qui constitue une impulsion de masquage IM1 et qui pendant sa durée confère à la tension VX la valeur +VX.

Il est à remarquer que les compensations de différences de potentiel opérées au niveau de la tension appliquée aux électrodes colonnes X1 à X6, comme ci-dessus décrites, sont particulièrement avantageuses sur le plan de la réduction de la puissance capacitive (du fait notamment qu'elles conduisent à une forte réduction de l'amplitude des impulsions de masquage) car la capacité vue par les impulsions distribuées sur les colonnes X1 à X6, est beaucoup plus importante que celle rencontrée sur les électrodes lignes Y1 à Y6.

Bien entendu, la réduction d'amplitude des impulsions d'adressage IE, IS peut aussi être compensée en combinant l'amplitude des paliers supplémentaires avec l'amplitude des créneaux de confirmation.

Cette description du procédé de l'invention et des moyens utiles à sa mise en oeuvre, a été faite en référence à un PAP alternatif utilisant seulement deux électrodes croisées pour définir une cellule, mais l'invention s'applique cependant à tous les types de PAP alternatif y compris ceux du type dit "à entretien coplanaire" Dans ce dernier type de PAP en effet, les problèmes liés à l'amplitude des impulsions d'adressage sont les mêmes, et les solutions décrites ci-dessus s'appliquent d'une même manière car, l'adressage s'effectue à l'aide de deux électrodes croisées dont l'une reçoit des signaux d'entretien, comme décrit ici.

## Revendications

1. Procédé de commande d'adressage d'un panneau à plasma alternatif comportant au moins un réseau d'électrodes lignes (Y1 à Y6), croisé avec au moins un réseau d'électrodes colonnes (X1 à X6), des cellules (C1 à C36) étant formées aux intersections des électrodes lignes et colonnes, ledit procédé consistant à appliquer à toutes les électrodes lignes des signaux d'entretien (SE, SE') faits d'une succession de créneaux (9, 10) établis avec une période (P1 à P4) donnée par rapport à un potentiel de référence (V0) appliqué aux électrodes colonnes, chaque période pouvant constituer un cycle d'adressage comportant au moins un adressage du type semi-sélectif et au moins un adressage du type sélectif, chaque type d'adressage consistant à appliquer à au moins une électrode ligne (Y1 à Y6) sélectionnée une impulsion d'adressage (lE, IS) dont la tension s'ajoute à une tension de ligne (V0, V1, V2, V6) déjà présente sur cette électrode, en vue d'appliquer aux bornes de cellules (C1 à C36) formées par cette électrode sélectionnée une tension d'adressage (V4,VA) de valeur donnée correspondant à l'adressage à effectuer, le procédé étant **caractérisé en ce que** pour au moins l'un des deux types d'adressage, l'impulsion d'adressage a une amplitude inférieure à celle qui convient à obtenir la tension d'adressage requise, et **en ce que** pour obtenir ladite tension d'adressage (V4, VA), il consiste en outre soit à modifier le potentiel de référence (V0, -VX) appliqué aux électrodes colonnes (X1 à X6), soit à modifier la tension de ligne (V0, V1, V2) déjà présente sur l'électrode ligne sélectionnée quand l'impulsion d'adressage est appliquée, ou bien encore à modifier cette dernière tension de ligne ainsi que le potentiel de référence appliqué aux électrodes colonnes.

2. Procédé suivant la revendication 1, **caractérisé en ce que** les adressages semi-sélectif et sélectif consistent respectivement en des effacements et des inscriptions de cellules (C1 à C36).

3. Procédé suivant l'une des revendications précédentes, **caractérisé en ce qu'**il consiste à superposer aux signaux d'entretien (SE) durant une période (P1) de ces derniers, au moins un palier de tension dit palier supplémentaire (PS1, PS2), de manière à constituer une base de tension dite base d'adressage (b1; b2) sur laquelle est superposée au moins une impulsion d'adressage (IS, IE).

4. Procédé suivant la revendication 3, **caractérisé en ce que** les paliers supplémentaires (PS1, PS2) sont des paliers de tension positive ou négative ajoutés aux signaux d'entretien (SE).

5. Procédé suivant l'une des revendications précédentes, les signaux d'entretien (SE) étant formés de créneaux négatifs (9) et positifs (10), le procédé est **caractérisé en ce qu'**il consiste à former une base de tension d'adressage d'inscription (b2) avec un créneau (9, 10), et de superposer sur cette base d'adressage (b2) une impulsion d'adressage consistant en une impulsion dite d'inscription (IS).

6. Procédé suivant l'une des revendications 3 à 5, **caractérisé en ce qu'**il consiste à établir entre deux créneaux (9, 10) consécutifs un palier intermédiaire (5) ayant une tension (V0) inférieure à la tension (V1, V2) des créneaux, et à ajouter audit palier intermédiaire (5) un palier supplémentaire (PS1) afin de constituer une base d'adressage d'effacement (b1), puis à superposer à cette base d'effacement une impulsion d'adressage consistant en une impulsion d'effacement (IE).

7. Procédé suivant la revendication précédente, **caractérisé en ce que** le palier intermédiaire (5) servant à former une base d'effacement (b1) est établi entre un créneau négatif (9) suivi d'un créneau positif (10).

8. Procédé suivant la revendication 6, **caractérisé en ce que** le palier intermédiaire (5') servant à former une base d'effacement (b1') est établi entre un créneau positif (9') suivi d'un créneau négatif (10'a).

9. Procédé suivant l'une des revendications précédentes, **caractérisé en ce que** les paliers supplémentaires (PS1) ajoutés sur des créneaux (10, 10a), sont superposés à ces derniers après un instant (td), où survient une décharge dite d'entretien (Id).

10. Procédé suivant la revendication précédente, **caractérisé en ce que** les paliers supplémentaires formés sur des créneaux (10) sont supprimés sensiblement à la fin de ces créneaux.

11. Procédé suivant l'une des revendications 3 à 10, **caractérisé en ce qu'**il consiste à superposer plusieurs impulsions d'adressage (IS1, IS2, .., Isn) sur une même base d'adressage (b1, b2).

12. Procédé suivant l'une des revendications précédentes, **caractérisé en ce que** les paliers supplémentaires formés sur des créneaux englobent la totalité du ou des impulsions-d'adressage d'une électrode ligne sélectionnée.

13. Procédé suivant l'une des revendications 6 à 12, **caractérisé en ce que** les paliers supplémentaires (PS1) servant à constituer une base d'effacement (b1), ont une amplitude (V6) égale ou supérieure à la différence entre une tension dite d'effacement (V4) et l'amplitude (V3) des impulsions (lE) d'effacement.

14. Procédé suivant l'une des revendications 5 à 13, **caractérisé en ce que** les paliers supplémentaires (PS2) servant à constituer une base d'inscription (b2), ont une amplitude (V6) égale ou supérieure à la différence entre une tension dite d'inscription (VA) et une valeur de tension formée par la somme de la tension (V2) d'un créneau positif (10) et de l'amplitude (V5) d'une impulsion d'inscription (IS).

15. Procédé suivant l'une des revendications 6 ou 7, **caractérisé en ce que** le palier intermédiaire (5) est à la même tension que le potentiel de référence (V0).

16. Procédé suivant l'une des revendications précédentes, les signaux d'entretien (SE) étant élaborés par au moins un amplificateur d'entretien (A1, A2) puis appliqués à un circuit de commande ligne (6, 7) pour être distribués aux électrodes lignes (Y1 à Y6), **caractérisé en ce que** les paliers supplémentaires (PS1, PS2) sont superposés aux signaux d'entretien (SE) avant d'être appliqués au circuit de commande ligne (6,7).

17. Procédé suivant la revendication précédente, **caractérisé en ce qu'**il consiste à distribuer les signaux d'entretien (SE) aux électrodes ligne à l'aide d'au moins deux circuits de commande ligne (2, 3), et à appliquer des signaux d'entretien (SE) avec paliers supplémentaires (PS1, PS2) superposés seulement à celui des circuits de commande (6,7) qui commande une électrode ligne (Y1 à Y6) pour laquelle un adressage est en cours.

18. Procédé suivant l'une des revendications précédentes, **caractérisé en ce que** pour au moins un des types d'adressage, il consiste à modifier le potentiel de référence (V0) appliqué aux électrodes colonne (X1 à X6) en synchronisme avec les impulsions d'adressage (IS1,IE), en superposant audit potentiel de référence des impulsions dites de confirmation (30, 31), ayant une polarité opposée à celles des impulsions d'adressage.

19. Procédé suivant la revendication 18, **caractérisé en ce que** pour l'adressage de type sélectif, il consiste à superposer audit potentiel de référence (V0) soit une impulsion de confirmation (30, 31), soit une impulsion de masquage (IM1) de polarité opposée à celle de l'impulsion de confirmation.

20. Procédé suivant l'une des revendications 18 ou 19, **caractérisé en ce que** les impulsions de confirmation (30, 31) ont une amplitude égale ou supérieure à une différence entre la tension d'adressage (VA, V3) et la tension qui sur l'électrode ligne (Y1 à Y6) sélectionnée résulte de l'application de l'impulsion d'adressage (IS,IE).

21. Procédé suivant l'une des revendications 18 à 20, **caractérisé en ce que** le potentiel de référence (V0) appliqué à chaque électrode colonne (X1 à X6) est délivré par un circuit de commande colonne (8) ayant n sorties (SY1 à SY6), chaque sortie étant capable de délivrer des impulsions négatives (30, 31) et des impulsions positives (IM1) par rapport au potentiel de référence (V0).

22. Procédé suivant l'une des revendications 18 à 20, **caractérisé en ce que** le potentiel de référence (V0) appliqué à chaque électrode colonne (X1 à X6) est délivré par un circuit de commande colonne (8) ayant n sorties (SY1 à SY6), chaque sortie étant capable de délivrer des impulsions négatives (30, 31) et des impulsions positives (IM1) par rapport au potentiel de référence (V0), et **en ce que** l'un ou l'autre de ces deux types d'impulsion résulte d'une modification d'une tension de référence (V0, VX0,VX) propre au fonctionnement du circuit de commande colonne (8),

23. Panneau à plasma de type alternatif mettant en oeuvre le procédé suivant l'une quelconque des revendications 1 à 22, comportant au moins un réseau d'électrodes lignes (Y1 à Y6) croisé avec au moins un réseau d'électrodes colonnes (X1 à X6), un dispositif de gestion colonne (3) relié aux électrodes colonne, un dispositif de gestion ligne (2) comportant au moins un amplificateur d'entretien (A1, A2) délivrant des signaux d'entretien (SE) appliqués aux électrodes ligne (Y1 à Y6) par l'intermédiaire d'un circuit de commande ligne (6, 7), des cellules (C1 à C36) étant formées aux intersections des électrodes lignes et colonne, des impulsions d'adressage (IE, IS) d'un type semi-sélectif et d'un type sélectif étant superposées aux signaux d'entretien (SE) afin d'appliquer aux bornes de cellules sélectionnées une tension d'adressage (V4, VA) ayant une valeur donnée en fonction du type d'adressage à effectuer, **caractérisé en ce que** pour au moins un des deux types d'adressage, le dispositif de gestion ligne (2) ou le dispositif de gestion colonne (3) ou les deux dispositifs (2, 3) comportent des moyens (A1', A2', 15 et I'1, I'2, I'3) pour créer une tension qui s'ajoute à celle résultant de la superposition d'une impulsion d'adressage (IE, IS) sur les signaux d'entretien (SE).

24. Panneau à plasma suivant la revendication 23, **caractérisé en ce que** le dispositif de gestion ligne (2) comporte un circuit de superposition (15) permettant de superposer des paliers supplémentaires (PS1, PS2) sur les signaux d'entretien (SE).

25. Panneau à plasma suivant la revendication 24, **caractérisé en ce que** l'amplificateur d'entretien (A1, A2) coopère avec le circuit de superposition (15) pour superposer les paliers supplémentaires (PS1, PS2) sur les signaux d'entretien (SE) avant d'appliquer ces derniers au circuit de gestion ligne (2).

## Patentansprüche

1. Verfahren zur Steuerung der Adressierung eines Wechselspannungs-Plasmabildschirms mit wenigstens einem Netz von Reihenelektroden (Y1 bis Y6), das sich mit wenigstens einem Netz von Spaltenelektroden (X1 bis X6) kreuzt, wobei Zellen (C1 bis C36) an den Schnittpunkten der Reihen- und Spaltenelektroden gebildet werden und allen Reihenelektroden Erhaltesignale (SE, SE') aus einer Folge von Tastimpulsen (9, 10) zugeführt werden, die mit einer bestimmten Periode (P1 bis P4) relativ zu einer den Spaltenelektroden zugeführten Referenzspannung (V0) gebildet werden, und jede Periode einen Adressierzyklus mit wenigstens einer Adressierung vom halb-selektiven Typ und wenigstens einer Adressierung vom selektiven Typ darstellen kann, und jeder Adressiertyp darin besteht, daß wenigstens einer ausgewählten Reihenelektrode (Y1 bis Y6) ein Adressierimpuls (IE, IS) zugeführt wird, dessen Spannung sich zu einer auf dieser Elektrode bereits vorhandenen Reihenspannung (V0, V1, V2, V6) addiert, um den Anschlüssen der durch diese ausgewählte Elektrode gebildeten Zellen (C1 bis C36) eine Adressierspannung (V4, VA) mit einem bestimmten Wert entsprechend der durchzuführenden Adressierung zuzuführen, **dadurch gekennzeichnet, daß**
für wenigstens einen der beiden Adressiertypen der Adressierimpuls eine Amplitude aufweist, die kleiner ist als die, die zu der Bildung der geforderten Adressierspannung gehört, und daß zur Gewinnung der Adressierspannung (V4, VA) entweder eine Änderung der den Spaltenelektroden (X1 bis X6) zugeführten Referenzspannung (V0, -VX) oder eine Änderung der auf der ausgewählten Reihenelektrode bereits vorhandenen Reihenspannung (V0, V1, V2) erfolgt, wenn der Adressierimpuls zugeführt wird, oder außerdem eine Änderung der letztgenannten Zeilenspannung sowie der den Spaltenelektroden zugeführten Referenzspannung erfolgt.

2. Verfahren nach Anspruch 1, **dadurch gekennzeichnet, daß** die halb-selektiven und die selektiven Adressierungen jeweils aus den Löschvorgängen und Einschreibvorgängen der Zellen (C1 bis C36) bestehen.

3. Verfahren nach einem der vorangehenden Ansprüche, **dadurch gekennzeichnet, daß** den Erhaltesignalen (SE) während einer Periode (P1) der letzteren wenigstens eine mit zusätzlicher Stufe (PS1, PS2) bezeichnete Spannungsstufe derart überlagert wird, daß eine Basisadressierung (b1; b2) genannte Spannungsbasis gebildet wird, der wenigstens ein Adressierimpuls (IS, IE) überlagert wird.

4. Verfahren nach Anspruch 3, **dadurch gekennzeichnet, daß** die zusätzlichen Stufen (PS1, PS2) den Erhaltesignalen (SE) hinzugefügte positive oder negative Spannungsstufen sind.

5. Verfahren nach einem der vorangehenden Ansprüche, wobei die Erhaltesignale (SE) aus negativen (9) und positiven (10) Tastimpulsen bestehen, **dadurch gekennzeichnet, daß** eine Spannungsbasis für die Adressierung des Einschreibens (b2) mit einem Tastimpuls (9, 10) gebildet wird und daß dieser Adressierungsbasis (b2) ein Adressierimpuls überlagert wird, der aus einem Einschreibimpuls (IS) besteht.

6. Verfahren nach einem der Ansprüche 3 bis 5, **dadurch gekennzeichnet, daß** zwischen den beiden aufeinanderfolgenden Tastimpulsen (9, 10) eine Zwischenstufe (5) mit einer Spannung (V0) gebildet wird, die kleiner ist als die Spannung (V1, V2) der Tastimpulse, und daß der Zwischenstufe (5) eine zusätzliche Stufe (PS1) überlagert wird, um eine Adressierbasis für die Löschung (b1) zu bilden, und daß dann dieser Löschbasis ein aus einem Löschimpuls (IE) bestehender Adressierimpuls überlagert wird.

7. Verfahren nach dem vorangehendem Anspruch, **dadurch gekennzeichnet, daß** die Zwischenstufe (5), die zur Bildung einer Löschbasis (b1) dient, zwischen einem negativen Tastimpuls (9) liegt, auf den ein positiver Tastimpuls (10) folgt.

8. Verfahren nach Anspruch 6, **dadurch gekennzeichnet, daß** die Zwischenstufe (5'), die zur Bildung einer Löschbasis (b1') dient, zwischen einem positiven Tastimpuls (9') gebildet wird, auf den ein negativer Tastimpuls (10'a) folgt.

9. Verfahren nach einem der vorangehenden Ansprüche, **dadurch gekennzeichnet, daß** die den Tastimpulsen (10, 10a) hinzugefügten zusätzlichen Stufen (PS1) letzteren nach einem Zeitpunkt (td) überlagert werden, wo eine mit Erhaltung (Id) bezeichnete Entladung stattfindet.

10. Verfahren nach dem vorangehenden Anspruch, **dadurch gekennzeichnet, daß** die durch Tastimpulse (10) gebildeten zusätzlichen Stufen am Ende der Tastimpulse im wesentlichen unterdrückt werden.

11. Verfahren nach einem der Ansprüche 3 bis 10, **dadurch gekennzeichnet, daß** mehrere Adressierimpulse (IS1, IS2, ..., Isn) derselben Adressierbasis (b1, b2) überlagert werden.

12. Verfahren nach einem der vorangehenden Ansprüche, **dadurch gekennzeichnet, daß** die auf den Tastimpulsen gebildeten zusätzlichen Stufen die Gesamtheit des oder der Adressierimpulse einer ausgewählten Reihenelektrode umfassen.

13. Verfahren nach einem der Ansprüche 6 bis 12, **dadurch gekennzeichnet, daß** die zusätzlichen Stufen (PS1), die zur Bildung einer Löschbasis (b1) dienen, eine Amplitude (V6) gleich oder größer als die Differenz zwischen einer sogenannten Löschspannung (V4) und der Amplitude (V3) der Löschimpulse (IE) aufweisen.

14. Verfahren nach einem der Ansprüche 5 bis 13, **dadurch gekennzeichnet, daß** die zusätzlichen Stufen (PS2), die zur Bildung einer Einschreibbasis (b2) dienen, eine Amplitude (V6) gleich oder größer als die Differenz zwischen einer sogenannten Einschreibspannung (VA) und einem Spannungswert haben, der durch die Summe der Spannung (V2) eines positiven Tastimpulses (10) und der Amplitude (V5) eines Einschreibimpulses (IS) gebildet ist.

15. Verfahren nach einem der Ansprüche 6 oder 7, **dadurch gekennzeichnet, daß** die Zwischenstufe (5) bei derselben Spannung wie die Referenzspannung (V0) liegt.

16. Verfahren nach einem der vorangehenden Ansprüche, wobei die Erhaltesignale (SE) durch wenigstens einen Erhalteverstärker (A1, A2) verarbeitet und dann einer Reihen-Steuerschaltung (6, 7) zugeführt werden, um auf die Reihenelektroden (Y1 bis Y6) verteilt zu werden, **dadurch gekennzeichnet, daß** die zusätzlichen Stufen (PS1, PS2) den Erhaltesignalen (SE) überlagert werden, bevor sie der Reihen-Steuerschaltung (6, 7) zugeführt werden.

17. Verfahren nach dem vorangehendem Anspruch, **dadurch gekennzeichnet, daß** die Erhaltesignale (SE) mittels wenigstens zwei Reihen-Steuerschaltungen (2, 3) auf die Reihenelektroden verteilt werden und daß Erhaltesignale (SE) mit zusätzlichen Stufen (PS1, PS2), die nur denen der Steuerschaltungen (6, 7) überlagert werden, die eine Reihenelektrode (Y1 bis Y6) steuern, für die eine Adressierung läuft.

18. Verfahren nach einem der vorangehenden Ansprüche, **dadurch gekennzeichnet, daß** für wenigstens einen der Adressiertypen die den Spaltenelektroden (X1 bis X6) zugeführte Referenzspannung (V) synchron mit den Adressierimpulsen (IS1, IE) geändert wird, indem der Referenzspannung sogenannte Bestätigungsimpulse (30, 31) überlagert werden, die eine entgegengesetzte Polarität zu der der Adressierimpulse aufweisen.

19. Verfahren nach Anspruch 18, **dadurch gekennzeichnet, daß** für die Adressierung eines selektiven Typs der Referenzspannung (V0) entweder ein Bestätigungsimpuls (30, 31) oder ein Maskierimpuls (IM1) mit entgegengesetzter Polarität zu der des Bestätigungsimpulses überlagert wird.

20. Verfahren nach einem der Ansprüche 18 oder 19, **dadurch gekennzeichnet, daß** die Bestätigungsimpulse (30, 31) eine Amplitude aufweisen, die gleich oder größer ist als eine Differenz zwischen der Adressierspannung (VA, V3) und der Spannung, die auf der ausgewählten Reihenelektrode (Y1 bis Y6) aus der Zuführung des Adressierimpulses (IS, IE) resultiert.

21. Verfahren nach einem der Ansprüche 18 bis 20, **dadurch gekennzeichnet, daß** die jeder Spaltenelektrode (X1 bis X6) zugeführte Referenzspannung (V0) durch eine Spalten-Steuerschaltung (8) mit n Ausgängen (SY1 bis SY6) abgeleitet wird und jeder Ausgang in der Lage ist, gegenüber der Referenzspannung (V0) negative Impulse (30, 31) und positive Impulse (IM1) abzuleiten.

22. Verfahren nach einem der Ansprüche 18 bis 20, **dadurch gekennzeichnet, daß** die jeder Spaltenelektrode (X1 bis X6) zugeführte Referenzspannung (V0) durch eine Spalten-Steuerschaltung (8) mit n Ausgängen (SY1 bis SY6) abgeleitet wird, daß jeder Ausgang in der Lage ist, relativ zu der Bezugsspannung (V0) negative Impulse (30, 31) und positive Impulse (IM1) abzuleiten, und daß der eine oder der andere der beiden Impulstypen aus einer Änderung einer Referenzspannung (V0, VX0, -VX) resultiert, die für die Funktion der Spalten-Steuerschaltung (8) dient.

23. Plasmabildschirm vom Wechselspannungstyp mit Anwendung des Verfahrens nach einem der Ansprüche 1 bis 22 mit wenigstens einem Netz von Reihenelektroden (Y1 bis Y6), das sich mit wenigstens einem Netz von Spaltenelektroden (X1 bis X6) kreuzt, einer mit den Spaltenelektroden verbundenen Spalten-Steuereinheit (3), einer Reihen-Steuereinheit (2) mit wenigstens einem Erhalteverstärker (A1, A2), der Erhaltsignale (SE) liefert, die durch eine Reihen-Steuerschaltung (6, 7) den Reihenelektroden (Y1 bis Y6) zugeführt werden, wobei die Zellen (C1 bis C36) an den Schnittpunkten der Reihen- und Spaltenelektroden gebildet werden, Adressierimpulse (IE, IS) eines halb-selektiven Typs und eines selektiven Typs den Erhaltesignalen (SE) überlagert werden, um den Anschlußklemmen der ausgewählten Zellen eine Adressierspannung (V4, VA) mit einem bestimmten Wert in Abhängigkeit von dem durchzuführendem Typ der Adressierung zuzuführen, **dadurch gekennzeichnet, daß** für wenigstens einen der beiden Adressiertypen die Reihen-Steuervorrichtung (2) oder die Spalten-Steuervorrichtung (3) oder beide Vorrichtungen (2, 3) Mittel (A1', A2', 15 und I'1, I'2, I'3) zum Bilden einer Spannung enthalten, die zu derjenigen hinzugefügt wird, die aus der Überlagerung eines Adressierimpulses (IE, IS) auf die Erhaltesignale (SE) resultiert.

24. Plasmabildschirm nach Anspruch 23, **dadurch gekennzeichnet, daß** die Reihen-Steuerungseinheit (2) eine Überlagerungsschaltung (15) enthält, die eine Überlagerung der zusätzlichen Stufen (PS1, PS2) auf die Erhaltesignale (SE) ermöglicht.

25. Plasmabildschirm nach Anspruch 24, **dadurch gekennzeichnet, daß** der Erhalteverstärker (A1, A2) mit der Überlagerungsschaltung (15) zusammenarbeitet, um die zusätzlichen Stufen (PS1, PS2) den Erhaltesignalen (SE) zu überlagern, bevor letztere der Reihen-Steuerschaltung (2) zugeführt werden.

## Claims

1. Control process for addressing an AC plasma panel comprising at least one network of line electrodes (Y1 to Y6), crossed with at least one network of column electrodes (X1 to X6), cells (C1 to C36) being formed at the intersections of the line and column electrodes, the said process consisting in applying to all the line electrodes, sustain signals (SE, SE') made of a succession of strobes (9, 10) established with a given period (P1 to P4) with respect to a reference potential (V0) applied to the column electrodes, each period being able to constitute an addressing cycle comprising at least one addressing of the semi-selective type and at least one addressing of the selective type, each type of addressing consisting in applying to at least one selected line electrode (Y1 to Y6) an addressing pulse (IE, IS) whose voltage is added to a line voltage (V0, V1, V2, V6) already present on this electrode, with a view to applying to the terminals of cells (C1 to C36) formed by this selected electrode addressing voltage (V4, VA) of given value corresponding to the addressing to be performed, the process being **characterized in that** for at least one of the two types of addressing, the addressing pulse has an amplitude below that which is appropriate for obtaining the required addressing voltage, and **in that** to obtain the said addressing voltage (V4, VA), it furthermore consists either in modifying the reference potential (V0, -VX) applied to the column electrodes (X1 to X6), or in modifying the line voltage (V0, V1, V2) already present on the selected line electrode when the addressing pulse is applied, or alternatively in modifying this latter line voltage as well as the reference potential applied to the column electrodes.

2. Process according to Claim 1, **characterized in that** the semi-selective and selective addressings consist respectively of erasures and writings of cells (C1 to C36).

3. Process according to one of the preceding claims, **characterized in that** it consists in superimposing at least one voltage porch referred to as the supplementary porch (PS1, PS2) on the sustain signals (SE) during a period (P1) of these latter, in such a way as to constitute a voltage base referred to as the addressing base (b1; b2) onto which is superimposed at least one addressing pulse (IS, IE).

4. Process according to Claim 3, **characterized in that** the supplementary porches (PS1, PS2) are positive or negative voltage porches added to the sustain signals (SE).

5. Process according to one of the preceding claims, the sustain signals (SE) being formed of negative (9) and positive (10) strobes, the process is **characterized in that** it consists in forming a write addressing voltage base (b2) with a strobe (9, 10), and of superimposing an addressing pulse consisting of a so-called write pulse (IS) onto this addressing base (b2).

6. Process according to one of Claims 3 to 5, **characterized in that** it consists in establishing between two consecutive strobes (9, 10) an intermediate porch (5) having a voltage (V0) below the voltage (V1, V2) of the strobes, and in adding a supplementary porch (PS1) to the said intermediate porch (5) so as to constitute an erase addressing base (b1), then in superimposing an addressing pulse consisting of an erase pulse (IE) onto this erasure base.

7. Process according to the preceding claim, **characterized in that** the intermediate porch (5) serving to form an erasure base (b1) is established between a negative strobe (9) followed by a positive strobe (10).

8. Process according to Claim 6, **characterized in that** the intermediate porch (5') serving to form an erasure base (b1') is established between a positive strobe (9') followed by a negative strobe (10'a).

9. Process according to one of the preceding claims, **characterized in that** the supplementary porches (PS1) added onto strobes (10, 10a) are superimposed on these latter after an instant (td) at which a so-called sustain discharge (Id) occurs.

10. Process according to the preceding claim, **characterized in that** the supplementary porches formed on strobes (10) are deleted substantially at the end of these strobes.

11. Process according to one of Claims 3 to 10, **characterized in that** it consists in superimposing several addressing pulses (IS1, IS2, ..., Isn) onto the same addressing base (b1, b2).

12. Process according to one of the preceding claims, **characterized in that** the supplementary porches formed on strobes encompass the entirety of the pulse or pulses for addressing a selected line electrode.

13. Process according to one of Claims 6 to 12, **characterized in that** the supplementary porches (PS1) serving to constitute an erasure base (b1) have an amplitude (V6) equal to or greater than the difference between a so-called erasure voltage (V4) and the amplitude (V3) of the erase pulses.

14. Process according to one of Claims 5 to 13, **characterized in that** the supplementary porches (PS2) serving to constitute a write base (b2) have an amplitude (V6) equal to or greater than the difference between a so-called writing voltage (VA) and a voltage value formed by the sum of the voltage (V2) of a positive strobe (10) and of the amplitude (V5) of a write pulse (IS).

15. Process according to one of Claims 6 or 7, **characterized in that** the intermediate porch (5) is at the same voltage as the reference potential (V0).

16. Process according to one of the preceding claims, the sustain signals (SE) being formulated by at least one sustain amplifier (A1, A2) and then applied to a line control circuit (6, 7) so as to be distributed to the line electrodes (Y1 to Y6), **characterized in that** the supplementary porches (PS1, PS2) are superimposed on the sustain signals (SE) before being applied to the line control circuit (6, 7).

17. Process according to the preceding claim, **characterized in that** it consists in distributing the sustain signals (SE) to the line electrodes with the aid of at least two line control circuits (2, 3), and in applying sustain signals (SE) together with superimposed supplementary porches (PS1, PS2) only to that of the control circuits (6, 7) which controls a line electrode (Y1 to Y6) for which an addressing is in progress.

18. Process according to one of the preceding claims, **characterized in that** for at least one of the types of addressing, it consists in modifying the reference potential (V0) applied to the column electrodes (X1 to X6) in synchronism with the addressing pulses (IS1, IE), by superimposing so-called confirmation pulses (30, 31), having a polarity opposite to those of the addressing pulses, onto the said reference potential.

19. Process according to Claim 18, **characterized in that** for the addressing of selective type, it consists in superimposing either a confirmation pulse (30, 31) or a masking pulse (IM1) of polarity opposite to that of the confirmation pulse onto the said reference potential (V0).

20. Process according to one of Claims 18 or 19, **characterized in that** the confirmation pulses (30, 31) have an amplitude equal to or greater than a difference between the addressing voltage (VA, V3) and the voltage which on the selected line electrode (Y1 to Y6) results from the application of the addressing pulse (IS, IE).

21. Process according to one of Claims 18 to 20, **characterized in that** the reference potential (V0) applied to each column electrode (X1 to X6) is delivered by a column control circuit (8) having n outputs (SY1 to SY6), each output being capable of delivering negative pulses (30, 31) and positive pulses (IM1) with respect to the reference potential (V0).

22. Process according to one of Claims 18 to 20, **characterized in that** the reference potential (V0) applied to each column electrode (X1 to X6) is delivered by a column control circuit (8) having n outputs (SY1 to SY6), each output being capable of delivering negative pulses (30, 31) and positive pulses (IM1) with respect to the reference potential (V0), and **in that** one or other of these two pulse types results from a modification of a reference voltage (V0, VX0,VX) specific to the operation of the column control circuit (8).

23. Plasma panel of AC type implementing the process according to any one of Claims 1 to 22, comprising at least one network of line electrodes (Y1 to Y6) crossed with at least one network of column electrodes (X1 to X6), a column management device (3) linked to the column electrodes, a line management device (2) comprising at least one sustain amplifier (A1, A2) delivering sustain signals (SE) applied to the line electrodes (Y1 to Y6) by way of a line control circuit (6, 7), cells (C1 to C36) being formed at the intersections of the line and column electrodes, addressing pulses (IE, IS) of a semi-selective type and of a selective type being superimposed on the sustain signals (SE) so as to apply to the terminals of selected cells an addressing voltage (V4, VA) having a given value depending on the type of addressing to be performed, **characterized in that** for at least one of the two types of addressing, the line management device (2) or the column management device (3) or the two devices (2, 3) comprise means (A1', A2', 15 and I'1, I'2, I'3) for creating a voltage which is added to that resulting from superimposing an addressing pulse (IE, IS) onto the sustain signals (SE).

24. Plasma panel according to Claim 23, **characterized in that** the line management device (2) comprises a superimposing circuit (15) making it possible to superimpose supplementary porches (PS1, PS2) onto the sustain signals (SE).

25. Plasma panel according to Claim 24, **characterized in that** the sustain amplifier (A1, A2) cooperates with the superimposing circuit (15) so as to superimpose the supplementary porches (PS1, PS2) onto the sustain signals (SE) before applying these latter to the line management circuit (2).
